# EUROPÄISCHE PATENTSCHRIFT

(11) **EP 3 356 272 B1**
(45) Veröffentlichungstag und Bekanntmachung des Hinweises auf die Patenterteilung: **06.11.2019**
(21) Anmeldenummer: 16774489.5
(22) Anmeldetag: 29.09.2016
(51) Int. Cl.: B66B 5/00

(54) **AUFZUGSANLAGE**
ELEVATOR SYSTEM
SYSTÈME D'ASCENSEUR

(30) Priorität: 30.09.2015 EP 15187692
(43) Veröffentlichungstag der Anmeldung: 08.08.2018
(73) Patentinhaber: Inventio AG, 6052 Hergiswil (CH)
(72) Erfinder: LINDBERG, Bjarne, 6043 Adligenswil (CH); ROGGER, Martin, 6343 Rotkreuz (CH); WUETHRICH, Oliver, 6110 Wolhusen (CH); HUGENTOBLER, Reto, CH/ 6373 Ennetbürgen (CH); AUGUGLIARO, Dario, 6003 Luzern (CH)
(86) Internationale Anmeldenummer: PCT/EP2016/073169
(87) Internationale Veröffentlichungsnummer: WO 2017/055387

(56) Entgegenhaltungen:
- EP-A1- 1 849 732
- ES-A1- 2 554 202
- JP-A- 2002 128 433

## Beschreibung

Die Erfindung betrifft eine Aufzugsanlage gemäss dem Oberbegriff von Anspruch 1.

Aufzugsanlagen enthalten Kabinen, die über Tragmittel, beispielsweise in Form von Tragseilen oder Tragriemen, mittels einer Antriebseinheit in einem Aufzugsschacht auf und ab bewegbar sind. Für bestimmte Situationen, wie etwa für Wartungsarbeiten oder Inspektionen ist es erforderlich, dass Personen sich auf dem Kabinendach aufhalten. Wenn die Breite eines Spaltes zwischen Kabine und der angrenzenden Schachtwand zu gross ist, ist es notwendig, die sich auf dem Kabinendach befindenden Personen vor einem Absturz zu schützen. Als Schutzmassnahme zum Sichern von sich auf dem Kabinendach aufhaltenden Personen vor einem Absturz ist es gebräuchlich, auf dem Kabinendach Umwehrungen anzuordnen. Zum Beispiel enthält die europäische Norm EN81-20:2014 genaue Anweisungen, wann Umwehrungen notwendig sind sowie detaillierte Vorgaben zur Ausgestaltung und Dimensionierung des Kabinendaches und der notwendigen Umwehrung.

Alternativ zu Umwehrungen ist es weiterhin bekannt, Sicherungselemente auf dem Kabinendach vorzusehen, mit denen der Spalt zwischen Aufzugsschacht und Kabine soweit verkleinert wird, dass Personen vom Kabinendach nicht mehr in den Schachtspalt hindurch fallen können. Eine derartige Aufzugsanlage mit einem Sicherheitselement zum Verkleinern des Spalts zwischen Aufzugsschacht und Kabine ist aus der EP 1 849 732 A1 bekannt geworden. Das Sicherungselement verfügt über eine Oberseite, die etwa bündig an der Dachoberseite des Kabinendachs anschliesst und als Trittfläche genutzt werden kann. Am äusseren Rand des Sicherungselements ist ein Zehenschutz angeordnet, der den betretbaren Bereich seitlich begrenzt. Diese Anordnung hat durch die Vergrösserung des begehbaren Bereichs und der damit erreichten hohen Ausnutzung gewisse Vorteile, jedoch muss das Sicherungselement steif ausgestaltet werden und besonders stabil mit der Kabine verbunden sein. Für bestimmte Anwendungsfälle, wie etwa für sogenannte maschinenraumlose Aufzugsanlagen, kann die erwähnte Anordnung bei erhöhten sicherheitstechnischen Anforderungen nicht geeignet sein. Bei maschinenraumlosen Aufzügen handelt es sich um Aufzugsanlagen, bei denen die Antriebseinheiten nicht mehr in einem separaten Maschinenraum, sondern im Aufzugsschacht angeordnet sind. Die Antriebseinheit ist dabei in der Regel oben, d.h. im Bereich des Schachtkopfes des Aufzugsschachts, positioniert. Wenn sich eine Person zu weit aussen steht, kann es passieren, dass beim Hochfahren der Kabine sich die Person verletzen kann. Eine Kollisionsgefahr geht beispielsweise von in den Aufzugsschacht ragenden Teilen der Schachtausrüstung aus. Besonders zu beachten ist weiter das vorbeifahrende Gegengewicht.

Es ist deshalb eine Aufgabe der vorliegenden Erfindung, die Nachteile des Bekannten zu vermeiden und insbesondere eine Aufzugsanlage zu schaffen, die auf einfache und kostengünstige Weise einen sicheren Aufenthalt von Wartungspersonal oder anderen Personen auf dem Kabinendach der Aufzugsanlage gewährleistet.

Diese Aufgabe wird erfindungsgemäss mit einer Aufzugsanlage mit den Merkmalen des Anspruchs 1 gelöst. Die Aufzugsanlage umfasst eine in einem Aufzugsschacht vorzugsweise vertikal bewegbare Kabine, wobei die Kabine ein Kabinendach mit einem für Wartungsarbeiten begehbaren Bereich aufweist. Die Aufzugsanlage umfasst weiter wenigstens ein im Bereich einer Dachkante des Kabinendachs angeordnetes Sicherungselement zum Verkleinern des Spalts zwischen Aufzugsschacht und der Kabine zum Schützen von Personen vor einem Absturz in den Aufzugsschacht. Dachkanten sind dabei die Teile des Kabinenkörpers umfassend Kabinenboden, Seitenwände und Kabinendach, welche den häufig im Wesentliche quaderförmigen Kabinenkörper im Bereich des Kabinendachs randseitig bzw. horizontal nach aussen hin abgegrenzen. Vertikal an die Dachkanten schliessen jeweils die Kabinenseitenwände an.

Das Sicherungselement, das insbesondere bei übergrossen Spalten zwischen Kabine und Aufzugsschacht anstelle einer Umwehrung eingesetzt wird, überragt dabei die Dachkante um einen horizontalen Überstand. Dadurch, dass das Sicherungselement weiter Anschlagmittel zum Schaffen eines Zehenschutzes und zum seitlichen Begrenzen des betretbaren Bereichs auf dem Kabinendach aufweist, wobei die Anschlagmittel gegenüber einem äusseren Rand des Sicherungselements um einen horizontalen Abstand nach innen versetzt angeordnet sind, ergeben sich eine Reihe von Vorteilen. Durch das nach innen Versetzen der Anschlagmittel wird erreicht, dass das Sicherungselement einfach und kostengünstig hergestellt werden kann und dennoch die Person ausreichend vor einem Absturz in den Aufzugsschacht ausreichend gesichert ist. Nach innen bedeutet dabei zur Mitte des Kabinendachs hin gerichtet oder in Richtung der betreffenden Schachtwand gegenüberliegenden Schachtwand. Die Unfallgefahr bei Wartungsfahrten, die in den Aufzugschacht ragenden oder von anderen sonstwie im Schacht befindlichen Teilen ausgeht, kann so praktisch ausgeschlossen werden. Die oben beschriebene Anordnung eignet sich bevorzugt für maschinenraumlose Aufzugsanlagen und insbesondere dann, wenn zwischen Antriebseinheit und Kabinendach ein Überlappungsbereich vorliegt. Der erwähnte Überlappungsbereich entspricht dem Schattenwurf oder der Vertikalprojektion der Antriebseinheit auf das Kabinendach. In diesem Fall werden die Anschlagmittel derart nach innen versetzt angeordnet, dass sie sich ausserhalb dieses Überlappungsbereichs auf dem Kabinendach befinden. Auf diese Weise lässt sich die Verletzungsgefahr für sich auf dem Kabinendach aufhaltende Personen beim Hochfahren der Kabine in den Bereich des Schachtkopfes von der Antriebseinheit reduzieren.

Bevorzugt können die Anschlagmittel gegenüber der Dachkante um einen Sicherheitsabstand nach innen versetzt angeordnet sein. Neben sicherheitstechnischen Vorteilen führt diese Anordnung der Anschlagmittel zu einem erheblich reduzierten Aufwand betreffend Herstellung der Sicherungselemente und Montage der Sicherungselemente auf dem Kabinendach. Das Sicherungselement muss zur Aufrechterhaltung der Personensicherheit nicht unbedingt hochsteif ausgeführt sein.

Die Anschlagmittel können eine quer zur Horizontalen und bevorzugt senkrecht zur Horizontalen verlaufende bzw. vertikale Anschlagfläche für die Füsse oder Schuhe von Personen definieren. Die Anschlagmittel können durch einen Fussleistenabschnitt gebildet werden. Der Fussleistenabschnitt kann vorzugsweise wenigstens 10 cm hoch sein, wobei eine Maximalhöhe von 30 cm in der Regel nicht überschritten werden sollte. Der Fussleistenabschnitt kann zum Beispiel durch ein Metallblech oder ein anderes flächiges Element gebildet sein.

In sicherheitstechnischer Hinsicht kann es weiter vorteilhaft sein, wenn der aussen an die Anschlagmittel anschliessende Bereich des Sicherungselements nicht begehbar ausgestaltet ist. Das Sicherungselement ist in diesem Bereich derart ausgestaltet, dass Personen daran gehindert werden, auf dem Sicherungselement zu stehen. Es soll Personen verunmöglicht werden, den betreffenden Bereich des Sicherungselements als Standfläche zu missbrauchen. Dies kann beispielsweise durch eine spezielle Formgebung des Sicherungselements erreicht werden. Zusätzlich oder allenfalls sogar nur alternativ kann am Sicherungselement im aussen an die Anschlagmittel anschliessenden Bereich ein Warnhinweis (z.B. Betretungsverbot-Symbol) platziert werden.

Besonders bevorzugt kann das Sicherungselement einen nach aussen hin schräg nach unten ragenden Vordachabschnitt aufweisen. Der Vordachabschnitt schliesst dabei aussen an den Fussleistenabschnitt an. Mit dem schrägen Vordachabschnitt können Personen einfach daran gehindert werden, den Vordachabschnitt zu betreten oder auf diesem zu stehen. Der Vordachabschnitt kann dabei um einen Neigungswinkel von wenigstens 10° und besonders bevorzugt wenigstens 20° gegenüber der Horizontalen abgeschrägt sein.

Das Sicherungselement kann derart geformt sein, dass zwischen Sicherungselement und Dachoberseite des Kabinendachs ein vorteilhafter Hohlraum zur Aufnahme von Aufzugskomponenten wie Kabinenelektrik, Aufzugszubehör oder dergleichen geschaffen wird.

Das Sicherungselement kann im Wesentlichen einstückig ausgebildet sein und aus einem Blechzuschnitt gefertigt sein. Für den Blechzuschnitt kommen Stahlbleche oder ander Bleche aus metallischen Werkstoffen in Frage. Das einstückige Sicherungselement kann beispielsweise ein durch Umformprozesse geschaffenes Biegeteil sein. Im Hinblick auf die Variabilität kann es jedoch vorteilhaft sein, wenn das Sicherungselement mehrteilig ausgebildet ist. Mit dem mehrteiligen Sicherungselement ergeben sich grössere Anpassungsmöglichkeiten an unterschiedliche Schachtumgebungen.

Zum Bilden des mehrteiligen Sicherungselements kann es vorteilhaft sein, wenn das Sicherungselement ein vorzugsweise aus einem metallischen Werkstoff gefertigtes Fussprofilteil zum Bilden eines Fussleistenabschnitts und ein an das Fussprofil befestigtes, vorzugsweise ebenfalls aus einem metallischen Werkstoff gefertigtes Vordachprofilteil aufweist. Fussprofilteil und Vordachprofilteil können beispielsweise durch Schrauben, Nietverbindungen oder anderen Verbindungsmitteln miteinander verbunden werden.

Für eine ausreichende Stabilität des Sicherungselements im Hinblick auf die Absturzsicherung kann es vorteilhaft sein, wenn das Sicherungselement ein Halteteil zum Abstützen des Vordachabschnitts aufweist. Das Halteteil kann dabei an einer Seitenwand oder an einem der Seitenwand zugeordneten Seitenteil, das eine in vertikaler Richtung verlaufende Seitenfläche aufweist, an die das Halteteil flächig aufliegt, befestigt sein.

Wenn die Aufzugsanlage ein einer ersten Schachtwand des Aufzugsschachts zugewandtes Sicherungselement aufweist, kann es vorteilhaft sein, wenn dieses Sicherungselement einen Fortsatz zum Verkleinern des Spalts zwischen Aufzugsschacht und Kabine im Bereich eines der ersten Schachtwand angrenzenden zweiten Schachtwand aufweist. Dieser Fortsatz ist folglich der zweiten Schachtwand zugewandt und kann einen Absturz der sich auf dem Kabinendach befindenden Personen im Eckbereich zwischen erster und zweiter Schachtwand verhindern.

Je Dachkante bzw. Kabinenseite, bei der infolge von übergrossen Spalten zwischen Aufzugskabine und Schachtwand Absturzsicherungen notwendig sind, kann ein einziges zusammenhängendes Sicherungselement vorgesehen sein. Für bestimmte Anwendungsfälle kann es jedoch vorteilhaft sein, wenn mehrere separate Sicherungselemente entlang wenigstens einer Dachkante auf dem Kabinendach vorgesehen sind. So können beispielsweise Tragriemen oder -seile, Führungsschienen und andere Komponenten, die dem Aufzugsschacht zugeordnet sind, zur Absturzsicherung beitragen. Sofern dies zutrifft, können beispielsweise zwei voneinander abgetrennte separate Sicherungselemente vorgesehen sein, wobei im Trennungsbereich zwischen den beiden Sicherungselementen die Absturzsicherung durch die Führungsschienen, Tragmittel oder eventuell weiterer Schachtausrüstungen sichergestellt sein kann.

Das Sicherungselement kann in einer Draufsicht bzw. in vertikaler Blickrichtung wenigstens in Bezug auf einen die Dachkante überragenden Bereich offen oder wenigstens halboffen ausgestaltet sein, wodurch ein Freiraum geschaffen wird, so dass dem Aufzugsschacht zugeordnete Bauteile bei einer Kabinenfahrt am Sicherungselement durch den Freiraum vorbeiführbar sind. Das Sicherungselement kann beispielsweise einen U-förmigen Bügel als Sicherungselement zur Absturzsicherung aufweisen. Das Sicherungselement könnte auch kastenförmig sein, wobei der Hohlraum des Kastens den vorerwähnten Freiraum bildet. Für die vorgängig erwähnte Ausgestaltung kann das Sicherungselement in der Draufsicht eine L-Form zum Bilden des Freiraums aufweisen.

Weitere Einzelmerkmale und Vorteile der Erfindung ergeben sich aus der nachfolgenden Beschreibung von Ausführungsbeispielen und aus den Zeichnungen.

Es zeigen:
- Fig. 1: eine stark vereinfachte Darstellung einer erfindungsgemässen Aufzugsanlage mit Sicherungselementen in einer Seitenansicht,
- Fig. 2: eine vergrösserte Detailansicht auf ein Sicherungselement der Aufzugsanlage gemäss Fig. 1,
- Fig. 3: ein zweites Ausführungsbeispiel eines Sicherungselements in der Seitenansicht,
- Fig. 4: ein drittes Ausführungsbeispiel eines Sicherungselements,
- Fig. 5: ein viertes Ausführungsbeispiel eines Sicherungselements,
- Fig. 6: eine Variante des Sicherungselements gemäss Fig. 5 in einer nochmals vergrösserten seitlichen Detailansicht,
- Fig. 7: eine perspektivische Darstellung auf ein Kabinendach mit einem Sicherungselement in der Art von Fig. 6, und
- Fig. 8: eine Draufsicht auf eine Aufzugsanlage mit einer mit mehreren Sicherungselementen versehenen Kabine auf dem Kabinendach.

Fig. 1 zeigt eine insgesamt mit 1 bezeichnete Aufzugsanlage für ein Gebäude. Das Gebäude verfügt dabei über einen Aufzugsschacht 2 oder je nach Bedarf mehrere Aufzugsschächte. Die Aufzugsanlage 1 enthält eine mittels einer Antriebseinheit im Aufzugsschacht 2 vertikal auf und ab bewegbare Kabine 3 zum Transport von Personen oder Gütern. Die Kabine 3 umfasst einen Kabinenboden 27, Seitenwände 4 und ein Kabinendach 5. Die Bewegung der Kabine 3 erfolgt beispielhaft über mit 7 bezeichnete Tragmittel, die die Kabine 3 in Form einer Unterschlingung tragen in einer 2: 1-Aufhängung. Tragmittel 7 können beispielsweise ein oder mehrere Tragseile oder Tragriemen sein. Die Tragmittel 7 sind über Umlenkrollen 9 um die Kabine 3 geführt. Selbstverständlich wären aber auch andere Aufhängungs-Konfigurationen denkbar. Die (nicht dargestellte) Antriebseinheit zum Bewegen der Kabine 3 ist beispielsweise zum Bilden eines maschinenraumlosen Aufzugs an der mit 6 bezeichneten Schachtwand befestigt. Die Antriebseinheit kann eine über einen Elektromotor drehbare Treibscheibe aufweisen. Auf eine Darstellung weiterer Komponenten der Aufzugsanlage, wie etwa ein mit der Kabine verbundenes Gegengewicht, Führungsschienen zum Führen des Gegengewichts und der Kabine, Steuermittel zum Ansteuern oder Regeln der Aufzugsanlage, wurde aus Gründen der besseren Übersichtlichkeit verzichtet.

Zum Durchführen von Wartungsarbeiten oder für Inspektionsfahrten ist das Kabinendach 5 begehbar ausgestaltet. Sofern der Spalt zwischen Kabine 3 und Aufzugsschacht 2 eine bestimmte Spaltbreite G überschreitet, müssen die Personen auf dem Dach vor einem Absturz in den Aufzugsschacht gesichert werden. Die Spaltbreite G entspricht dabei der horizontalen freien Distanz zwischen Seitenwand 4 und der Schachtwand 6. Beispielsweise fordert die Norm EN81-20:2014 ab Spaltbreiten von 30 cm die Verwendung von Umwehrungen. Demzufolge kann ein Spalt zwischen Kabine 3 und Aufzugsschacht 2 mit einer Spaltbreite G von 30 cm und grösser auch als "übergrosser" Spalt bezeichnet werden. Solange die geforderte Absturzsicherung sichergestellt werden kann, sind auch andere Lösungen anstelle von Umwehrungen denkbar. Eine solche alternative Lösung zur Absturzsicherung ist in Fig. 1 gezeigt. Seitlich auf dem Kabinendach 5 ist jeweils ein Sicherungselement 10, 10" zum Verkleinern des Spaltes zwischen Aufzugsschacht 2 und der Kabine 3 zum Schützen von Personen vor einem Absturz in den Aufzugsschacht angeordnet. Ersichtlicherweise überragt das Sicherungselement 12 eine Dachkante 8 der Kabine 3 so weit, dass wenigstens lokal nur noch ein Spalt mit einer kleineren Spaltbreite G' verbleibt. Die Spaltbreite G' kann zum Beispiel weniger als 30 cm sein, wodurch die Norm EN81-20:2014 erfüllt wäre.

Das Sicherungselement 10, das in Fig. 1 vereinfacht als plattenartiges, flächig auf der Dachoberseite des Kabinendachs 5 anliegende Struktur ausgestaltet ist, verfügt weiter über etwa senkrecht vom Kabinendach weg ragende Anschlagmittel 12 zum Schaffen eines Zehenschutzes. Da im vorliegenden Fall auf der gegenüberliegenden Seite des Kabinendachs 5, die der Schachtwand 6" zugewandt ist, ein zweites, gleichartig ausgestaltetes Sicherungselement 10" angeordnet ist, die den begehbaren Bereich auf dem Kabinendach festlegen, kann sich die Person im Bereich zwischen den Anschlagmitteln 12 und 12" mehr oder weniger frei bewegen.

Weitere Details zur Ausgestaltung des Sicherungselements 10 und dessen Anordnung auf dem Kabinendach 5 der Kabine 3 sind aus Fig. 2 ersichtlich. Das Sicherungselement 10 wird vorliegend beispielhaft durch ein T-förmiges Profil gebildet. Das T-Profil kann vergleichsweise dünn sein, wobei die Wandstärke des Profils dermassen auszulegen ist, dass der freiliegende, um den Abstand D die Dachkante 8 überragende Teil des fest am Kabinendach angebrachten Sicherungselements 10 das Gewicht einer Person beispielsweise nach einem Sturz infolge Stolperns auffangen kann, so dass die Person nicht zwischen Schachtwand 6 und Seitenwand 4 der Kabine 3 nach unten in die Schachtgrube fällt. Für den Abstand D wird in dieser Anmeldung der Begriff "Überstand" verwendet. Zur Auslegung und Dimensionierung des Sicherungselements 10 kann der Fachmann davon ausgehen, dass das Sicherungselement einer vertikal angreifenden Kraft von 500 N auf den betreffenden Bereich, d.h. der aussen an die Anschlagmitteln 12 anschliessende Bereich, standhalten können muss. Für erhöhte Sicherheitsanfordrungen können aber auch Werte von 1000 N und höher angenommen werden. Zum Befestigen des Sicherungselements 10 auf dem Kabinendach sind Befestigungsmittel 14, 15, beispielsweise in Form von Schrauben, vorgesehen.

Der durch die Verlängerung mittels Sicherungselement 10 verbleibende Spalt mit der Spaltbreite G' ist derart klein, dass Personen nicht durch den Spalt hindurchfallen können. Die Spaltbreite G' wird dabei, wie Figur 2 zeigt, zwischen dem äusseren Rand 11 des Sicherungselements 10 und der Schachtwand 6 gemessen. Sollten im Schacht weitere Teile wie etwa Tragmittel oder Führungsschienen ausreichend nahe (z.B. näher als 30 cm zur Kabine) angeordnet sein, und so einen Absturz verhindern können, würde der Abstand G' nicht zur Schachtwand selber, sondern lokal in Bezug zur Führungsschiene, den nächsten Tragmitteln oder allenfalls anderen Teilen gemessen.

Aus Fig. 2 geht hervor, dass die Anschlagmittel zum seitlichen Begrenzen des begehbaren Bereichs durch einen Fussleistenabschnitt 12 gebildet werden, der an den horizontalen, plattenförmigen Basisabschnitt angeformt ist und etwa rechtwinklig von diesem Basisabschnitt absteht. Der Fussleistenabschnitt 12 ist um einen Sicherheitsabstand S gegenüber der Dachkante 8 nach innen versetzt angeordnet. Der Abstand D+S des Sicherungselements zum äusseren Rand 11 sollte vorzugsweise nicht mehr als 15 cm betragen. Die Höhe H des Fussleistenabschnitts 12 beträgt beispielsweise ca. 10 cm.

Weitere Ausführungsbeispiele von Sicherungselementen 10 sind in den nachfolgenden Fig. 3 bis 5 gezeigt, deren Gesamtmasse im Vergleich zum Ausführungsbeispiel gemäss Fig. 1 und Fig. 2 gleichgeblieben sind, weshalb in diesen Figuren auf eine Kennzeichnung der Spaltbreiten (G, G') und Höhe (H) des Sicherungselements verzichtet wurde.

Fig. 3 zeigt ein Sicherungselement 12, das als Biegeteil mit vier Abkantungen ähnlich wie bei einem Hutprofil ausgebildet ist. Durch die spezielle Profilform bildet sich zwischen Sicherungselement 12 und Dachoberseite des Kabinendachs 5 ein rechteckiger Hohlraum 24 aus. Der Sicherheitsabstand S wird durch den horizontalen mittigen Profilabschnitt 27 vorgegeben. An den Profilabschnitt 27 schliesst innenseitig der vertikale Fussleistenabschnitt 12 an. Der parallel zum Fussleistenabschnitt 12 verlaufende Abschnitt des Sicherungselements 10 liegt an der Kabinenseitenwand 4 an. Die mit 14 und 15 bezeichneten und symbolhaft angedeuteten Schrauben zum Befestigen des Sicherungselements an der Kabine 3 sind ersichtlicherweise zwei unterschiedlichen Befestigungsebenen zugeordnet. Das Sicherungselement ist auf einer Seite mit der Schraube 14 direkt am Kabinendach befestigt und auf der anderen Seite über Schrauben 15 an der Seitenwand 4 befestigt. Der die Dachkante 8 um den Überstand D überragende Bereich wird durch den mit 13 bezeichneten Vordachabschnitt gebildet. Gegenüber dem vorhergehenden Ausführungsbeispiel, bei dem der Bereich D+S eine gemeinsame Fläche bildet, hat die Variante gemäss Fig. 3 mit den separierten Flächen D, S den Vorteil, dass auch bei grösseren Spalten - dank des vergleichsweise kurzen Vordachabschnitts 13 mit D als Vordachlänge - ein allfälliges nicht erwünschtes Betreten des Sicherungselements 10 hinter dem Anschlagmittel besonders einfach verunmöglicht werden kann.

Wie Fig. 4 zeigt, können der Fussleistenabschnitt 12 und der Vordachabschnitt 13 im Querschnitt schräg ausgeführt sein. Die keilförmig aufeinander stumpfwinklig zulaufenden Abschnitte 12 und 13 bilden eine obere Kante 32. Zur Stabilisierung des Sicherungselements 10 kann optional ein durch strichlierte Linien angedeutetes Halteteil 17 eingesetzt werden, das das Sicherungselement nach unten im Bereich der Kante 32 abstützt. Das Halteteil 17 kann mittels Schrauben 15 im Bereich der Seitenwand 4 an der Kabine 3 befestigt sein.

Fig. 5 zeigt ein weiteres Sicherungselement 10 mit einem schrägen Vordachabschnitt 13. Der schräge Vordachabschnitt 13 schliesst an den rechtwinklig zur Dachoberseite des Kabinendachs 5 verlaufenden Fussleistenabschnitt 12 an. Der Vordachabschnitt ist gegenüber der Horizontalen um einen Neigungswinkel α schräg nach unten geneigt. Der Neigungswinkel α kann beispielsweise 10° oder mehr betragen. Innen an den Fussleistenabschnitt 12 schliesst der Befestigungsabschnitt 22 an, über den das Sicherungselement 10 am Kabinendach 5 befestigt ist. Im Ausführungsbeispiel gemäss Fig. 5 ist das Sicherungselement als einstückiges Biegeteil aus einem Stahlblech ausgeführt. Es ist aber auch vorstellbar, das Profilteil für das Sicherungselement 10 aus Aluminium herzustellen. Der schräge Vordachabschnitt 13 ist vorliegend freistehend ausgeführt. Selbstverständlich ist es jedoch auch denkbar, den Vordachabschnitt mittels zusätzlicher Halteteile abzustützen und so ein noch stabileres Sicherungselement 10 zu schaffen.

Das Sicherungselement 10 gemäss dem Ausführungsbeispiel von Fig. 6 ähnelt hinsichtlich Formgebung und Dimensionierung dem Sicherungselement 10 aus Fig. 5. Der Vordachabschnitt 13 ist etwa gleich schräg gegenüber dem Kabinendach 5 angeordnet. Der Fussleistenabschnitt 12 verläuft jedoch nicht mehr senkrecht, sondern ist (im Querschnitt) leicht schräg verlaufend ausgeführt. Der wesentlichste Unterschied zum vorhergehenden Ausführungsbeispiel besteht allerdings darin, dass das Sicherungselement 10 gemäss Fig. 6 mehrteilig ausgeführt ist. Ein planes Vordachprofilteil 21 bildet den Vordachabschnitt 13. Der Fussleistenabschnitt 12 wird durch ein im Querschnitt etwa Z-förmiges Fussprofilteil 20 gebildet. Dieses Fussprofilteil kann einfach durch Abkantprozesse oder andere Umformprozesse aus einem Blechzuschnitt gefertigt werden. Das Fussprofilteil 20 umfasst den Fussleistenabschnitt 12, an den jeweils seitlich der Befestigungsabschnitt 22 zum Befestigen an die Dachoberseite und ein Verbindungsabschnitt 23 für die Verbindung mit dem Vordachprofilteil 21 anschliessen. Das Vordachprofilteil 21 liegt flächig auf dem Verbindungsabschnitt 23 des Fussteils 20 auf; über eine Schraubverbindung 18 werden Fussprofil 20 und Vordachprofilteil 21 miteinander verbunden. Das Halteteil 17 ist mittels Schrauben 15 im Bereich der Seitenwand 4 an der Kabine 3 befestigt. Am oberen Ende ist das Halteteil 17 derart abgewinkelt, dass das Vordachprofilteil 21 flächig am abgewinkelten Teil des Halteteils 17 aufliegt und durch dieses abgestützt ist.

Fig. 7 zeigt konstruktive Details einer Kabine 3 mit einem daran befestigen Sicherungselement 10 in einer weiteren Variante. Wie hier gut erkennbar ist, ist das Vordachprofilteil 21 mittels Schrauben 18 am Fussprofilteil 12 befestigt. Zum Abstützen des Vordachabschnitts 13 ist auf einer Seite ein separates Halteteil 17 und auf der anderen Seite ein Halteabschnitt 26 vorgesehen. Das Halteteil 17 hält das Vordachprofilteil 13 über eine Steckverbindung 33 sicher fest. Für die Steckverbindung sind am Halteteil 17 zwei Zapfen angeformt, die in korrespondierende Öffnungen aufgenommen sind. Das Halteteil 17 ist mittels (nicht dargestellten) Schrauben an der Kabine 3 befestigbar. Hierzu weist das Halteteil am unteren Ende zwei Langlöcher 34 auf, über die die Schrauben an das Kabinendach 5 angeschraubt werden können. Die Dachkante 8 wird durch ein Winkelprofil gebildet. Weiterhin ist ein durch Abkanten geschaffener Halteabschnitt 26 am Vordachabschnitt 13 angeformt, der mittels Schraube 15 am Kabinendach 3 fixiert ist.

Wie aus Fig. 7 weiter hervorgeht, muss der der Schachtwand zugewandte äussere Rand 11 des Sicherungselements 10 nicht über die gesamte Länge gerade verlaufen. Etwa mittig ist eine rechteckige, gegen die benachbarte Schachtwand offene Aussparung 25 vorgesehen, wodurch der Rand 11 lokal zurückversetzt ist. Diese Aussparung 25 ermöglicht ein sicheres Vorbeifahren an Bauteilen, die dem Aufzugsschacht zugeordnet sind.

Aus der Darstellung der Aufzugsanlage 1 gemäss Fig. 8 ist ein mögliches Sicherheitsdispositiv für eine Kabine 3 gezeigt. Auf einer Seite der Kabine 3 befindet sich die lediglich symbolhaft dargestellte Kabinentür 30. Das Bezugszeichen 31 betrifft eine Schachttür des Aufzugsschachts 2. In Fig. 8 werden die Tragmittel 7 beispielhaft durch Tragriemen gebildet. Erkennbar sind weiterhin die Führungsschienen 28 zum Führen der Kabine 3 und Führungsschienen 29 für das (nicht dargestellte) Gegengewicht. Wie aus der Draufsicht auf das Kabinendach 5 der Aufzugskabine 3 gemäss ersichtlich ist, weist diese Aufzugsanlage 1 eine Kabine 3 mit mehreren Sicherungselementen 10, 10', 10", 10"', 10^{iv} auf. An der Dachkante 8 sind zwei Sicherungselemente 10 und 10' angeordnet, an der gegenüberliegenden Seite sind an der Dachkante 8" drei Sicherungselemente 10", 10"' und 10^{iv} angeordnet. Da die Tragriemen 7 und die Kabinenführungsschienen 28 ausreichend nahe an die Kabine heranreichen, können diese Teile einen Absturz einer Person auf dem Kabinendach verhindern. Folglich müssen, wie in Fig. 8 gezeigt, an dieser Stelle keine Sicherungselemente auf dem Kabinendach 5 vorgesehen werden. Da sich auf der dem Sicherungselement 10^{iv} gegenüberliegenden Seite an der Dachkante 8 sich die mit 29 bezeichnete Gegengewichtsführungsschiene befindet, muss auch in diesem Bereich kein Sicherungselement vorgesehen werden.

## Patentansprüche

1. Aufzugsanlage (1) mit einer in einem Aufzugsschacht (2) bewegbaren und ein Kabinendach (5) mit einem begehbaren Bereich aufweisenden Kabine (3), und mit wenigstens einem im Bereich einer Dachkante des Kabinendachs (5) angeordneten Sicherungselement (10) zum Verkleinern des Spalts zwischen Aufzugsschacht (2) und der Kabine (3) zum Schützen von Personen vor einem Absturz in den Aufzugsschacht, wobei das Sicherungselement (10) die Dachkante (8) um einen horizontalen Überstand (D) nach aussen hin überragt, **dadurch gekennzeichnet, dass** das Sicherungselement (10) Anschlagmittel zum Schaffen eines Zehenschutzes und zum seitlichen Begrenzen des begehbaren Bereichs aufweist, wobei die Anschlagmittel gegenüber einem äusseren Rand (11) des Sicherungselements (10) um einen Abstand (D+S) nach innen versetzt angeordnet sind.

2. Aufzugsanlage nach Anspruch 1, **dadurch gekennzeichnet, dass** die Anschlagmittel gegenüber der Dachkante (8) um einen Sicherheitsabstand (S) nach innen versetzt angeordnet sind.

3. Aufzugsanlage nach Anspruch 1 oder 2, **dadurch gekennzeichnet, dass** das Sicherungselement (10) einen Fussleistenabschnitt (12) zum Bilden der Anschlagmittel aufweist.

4. Aufzugsanlage nach einem der Ansprüche 1 bis 3, **dadurch gekennzeichnet, dass** der aussen an die Anschlagmittel anschliessende Bereich des Sicherungselements (10) nicht begehbar ausgestaltet ist.

5. Aufzugsanlage nach einem der Ansprüche 1 bis 4, **dadurch gekennzeichnet, dass** das Sicherungselement (10) einen nach aussen hin schräg nach unten ragenden Vordachabschnitt (13) aufweist.

6. Aufzugsanlage nach einem der Ansprüche 1 bis 5, **dadurch gekennzeichnet, dass** das Sicherungselement (10) derart geformt ist, dass zwischen dem Sicherungselement (10) und einer Dachoberseite des Kabinendachs (5) ein Hohlraum (24) geschaffen wird.

7. Aufzugsanlage nach einem der Ansprüche 1 bis 6, **dadurch gekennzeichnet, dass** das Sicherungselement (10) ein Halteteil (17) zum Abstützen eines Vordachabschnitts (22) aufweist.

8. Aufzugsanlage nach einem der Ansprüche 1 bis 7, **dadurch gekennzeichnet, dass** das Sicherungselement (10) mehrteilig ausgebildet ist.

9. Aufzugsanlage nach Anspruch 8, **dadurch gekennzeichnet, dass** zum Bilden eines mehrteiligen Sicherungselements das Sicherungselement (10) ein Fussprofilteil (20) und ein an das Fussprofilteil (20) befestigtes Vordachprofilteil (21) aufweist.

10. Aufzugsanlage nach einem der Ansprüche 1 bis 9, **dadurch gekennzeichnet, dass** das einer ersten Schachtwand (6) des Aufzugsschachts (2) zugewandte Sicherungselement (10) einen Fortsatz (19) zum Verkleinern des Spalts zwischen Aufzugsschacht (2) und Kabine (3) im Bereich einer der ersten Schachtwand (6) angrenzenden zweiten Schachtwand (6') aufweist.

11. Aufzugsanlage nach einem der Ansprüche 1 bis 10, **dadurch gekennzeichnet, dass** mehrere separate Sicherungselemente (10, 10', 10", 10"', 10^{IV}) entlang wenigstens einer Dachkante (8) vorgesehen sind.

12. Aufzugsanlage nach einem der Ansprüche 1 bis 11, **dadurch gekennzeichnet, dass** das Sicherungselement (10) in einer Draufsicht bzw. in vertikale Blickrichtung wenigstens in Bezug auf einen die Dachkante (8) überragenden Bereich offen oder halboffen ausgestaltet ist, wodurch ein Freiraum geschaffen wird, so dass dem Aufzugsschacht zugeordnete Bauteile bei einer Kabinenfahrt am Sicherungselement (10) durch den Freiraum vorbei führbar sind.

13. Aufzugsanlage nach einem der Ansprüche 1 bis 12, **dadurch gekennzeichnet, dass** das Sicherungselement (10) in der Draufsicht eine L-Form bildet.

## Claims

1. Lift system (1) comprising a car (3) which can move in a lift shaft (2) and a car roof (5) with a walkable region, and with at least one safety element (10) arranged in the region of a roof edge of the car roof (5) for reducing the gap between the lift shaft (2) and the car (3) to protect people from falling into the lift shaft, wherein the safety element (10) protrudes over the roof edge (8) by a horizontal supernatant (D) toward the outside, **characterized in that** the safety element (10) comprises stop means for creating toe protection and for laterally limiting the walkable region, whereby the stop means are arranged in such a way that they are inwardly offset by a distance (D+S) in relation to an outer edge (11) of the safety element (10).

2. Lift system according to claim 1, **characterized in that** stop means are arranged in such a way that they are inwardly offset by a safety distance (S) in relation to the roof edge (8).

3. Lift system according to claim 1 or 2, **characterized in that** the safety element (10) comprises a toe board section (12) for forming the stop means.

4. Lift system according to any of claims 1 to 3, **characterized in that** the region of the safety element (10) adjacent to the outside of the stop means is configured in a non-walkable manner.

5. Lift system according to any of claims 1 through 4, **characterized in that** the outside of the safety element (10) comprises a downward inclined canopy section (13).

6. Lift system according to any of claims 1 to 5, **characterized in that** the safety element (10) is formed in such a way that a cavity (24) is created between the safety element (10) and the top of the car roof (5).

7. Lift system according to any of claims 1 to 6, **characterized in that** the safety element (10) comprises a holding part (17) to support a canopy section (22).

8. The lift system according to any of claims 1 to 7, **characterized in that** the safety element (10) is constructed from several parts.

9. Lift system according to claim 8, **characterized in that** the safety element (10) comprises a foot profile part (20) and a canopy profile part (21) attached to the foot profile part (20) to form a multi-part safety element.

10. Lift system according to any of claims 1 to 9, **characterized in that** the safety element (10) of a first shaft wall (6) facing the lift shaft (2) comprises a continuation (19) to reduce the gap between the lift shaft (2) and the car (3) in the region of a second shaft wall (6') adjoining the first shaft wall (6).

11. Lift system according to any of claims 1 to 10, **characterized in that** a plurality of separate safety elements (10, 10', 10", 10"', 10^{IV}) are provided along at least one roof edge (8).

12. Lift system according to any of claims 1 to 11, **characterized in that** the safety element (10) in a top view or respectively in a vertical view is configured at least in relation to a region protruding the roof edge (8) in an open or semi-open manner, whereby free space is created so that the components attributable to the lift shaft can, during a lift run, be guided through the free space past the safety element (10).

13. Lift system according to any of claims 1 to 12, **characterized in that** the safety element (10) forms an L shape in a top view.

## Revendications

1. Système d'ascenseur (1) comportant une cabine (3) pouvant se déplacer dans une cage d'ascenseur (2) et un toit de cabine (5) présentant une zone accessible, et comportant au moins un élément de fixation (10) disposé dans la zone d'un bord de toit de la cabine de toit (5), permettant de réduire l'espace entre la cage d'ascenseur (2) et la cabine (3) afin de protéger des personnes contre des chutes dans la cage d'ascenseur, l'élément de fixation (10) dépassant vers l'extérieur du bord de toit (8) par une saillie horizontale (D), **caractérisé en ce que** l'élément de fixation (10) présente des moyens de butée permettant d'assurer la protection des orteils et de délimiter latéralement la zone accessible, les moyens de butée étant décalés vers l'intérieur à une distance (D+S), par rapport à un bord extérieur (11) de l'élément de fixation (10).

2. Système d'ascenseur selon la revendication 1, **caractérisé en ce que** les moyens de butée contre le bord de toit (8) sont décalés d'une distance de sécurité (S) vers l'intérieur.

3. Système d'ascenseur selon la revendication 1 ou 2, **caractérisé en ce que** l'élément de fixation (10) présente une section de plinthe (12) destinée à former le moyen de butée.

4. Système d'ascenseur selon l'une des revendications 1 à 3, **caractérisé en ce que** la zone de l'élément de fixation (10) adjacente extérieurement aux moyens de butée est conçue de manière inaccessible.

5. Système d'ascenseur selon l'une quelconque des revendications 1 à 4, **caractérisé en ce que** l'élément de fixation (10) présente partie d'auvent (13) s'étendant obliquement vers le bas vers l'extérieur.

6. Système d'ascenseur selon l'une des revendications 1 à 5, **caractérisé en ce que** l'élément de fixation (10) est réalisé de telle sorte qu'une cavité (24) est créée entre l'élément de fixation (10) et une surface supérieure de toit du
toit de cabine (5).

7. Système d'ascenseur selon l'une des revendications 1 à 6, **caractérisé en ce que** l'élément de fixation (10) présente une pièce de retenue (17) destinée à supporter une partie d'auvent (22).

8. Système d'ascenseur selon l'une des revendications 1 à 7, **caractérisé en ce que** l'élément de fixation (10) est réalisé en plusieurs parties.

9. Système d'ascenseur selon la revendication 8, **caractérisé en ce que**, pour former un élément de fixation à plusieurs parties, l'élément de fixation (10) présente un profilé de pied (20) et un profilé d'auvent (21) fixé sur le profilé de pied (20).

10. Système d'ascenseur selon l'une des revendications 1 à 9, **caractérisé en ce que** l'élément de fixation (10) faisant face à une première paroi de la cage (6) de la cage d'ascenseur (2) présente une saillie (19) permettant de réduire l'espace entre la cage d'ascenseur (2) et la cabine (3) dans la zone d'une seconde paroi de la cage (6') adjacente à la première paroi de la cage (6).

11. Système d'ascenseur selon l'une quelconque des revendications 1 à 10, **caractérisé en ce qu'**une pluralité d'éléments de fixation séparés (10, 10', 10", 10"', 10^{IV}) sont prévus le long d'au moins un bord de toit (8).

12. Système d'ascenseur selon l'une des revendications 1 à 11, **caractérisé en ce que**, en vue de dessus ou dans la direction verticale du regard, l'élément de fixation (10) est conçu ouvert ou semi-ouvert au moins par rapport à une zone dépassant le bord de toit (8), créant ainsi un espace libre, de sorte que les composants associés à la cage d'ascenseur peuvent être guidés à travers l'espace libre lors d'un déplacement de la cabine sur l'élément de fixation (10).

13. Système d'ascenseur selon l'une des revendications 1 à 12, **caractérisé en ce que** l'élément de fixation (10) forme un L en vue de dessus.
